# FASCICULE DE BREVET EUROPEEN

(11) **EP 0 182 749 B1**
(45) Date de publication et mention de la délivrance du brevet: **04.07.1990**
(21) Numéro de dépôt: 85810548.9
(22) Date de dépôt: 18.11.1985
(51) Int. Cl.: B02C 18/14, B02C 18/40

(54) **Déchiqueteur comportant deux arbres rotatifs horizontaux décalés**
Zerkleinerer mit zwei horizontal rotierenden versetzten Achsen
Shredder having two horizontally rotatable upset shafts

(30) Priorité: 16.11.1984 FR 8417637
(43) Date de publication de la demande: 28.05.1986
(73) Titulaire: Société Industrielle de la Doux S.A., CH-2123 Saint-Sulpice (CH)
(72) Inventeur: Bubani, Guelfo, CH-1110 Morges (CH)
(74) Mandataire: Nithardt, Roland

(56) Documents cités:
- DE-A- 2 838 001
- FR-A- 2 220 307
- GB-A- 1 439 103
- GB-A- 2 024 654

## Description

La présente invention concerne un déchiqueteur comportant deux arbres rotatifs sensiblement horizontaux et parallèles, décalés verticalement et horizontalement l'un par rapport à l'autre, équipés d'organes saillants de déchiquetage et disposés dans une chambre dans laquelle les matériaux à déchiqueter sont introduits par-dessus et sont guidés de manière à passer entre les deux arbres rotatifs, ladite chambre comprenant une paroi de guidage des matériaux à déchiqueter qui est plus proche de l'arbre inférieur que de l'arbre supérieur et qui comporte une ouverture obturée par au moins un volet mobile qui s'étend sensiblement sur toute la longueur de la paroi.

Pour éliminer des déchets solides, notamment par incinération, il est souvent nécessaire de réduire leurs dimensions en les déchiquetant, afin d'obtenir des fragments d'une granulométrie appropriée. A cet effet, on utilise des appareils appelés "déchiqueteurs", dans lesquels les matériaux à traiter passent entre deux arbres parallèles pourvus d'organes de déchiquetage tels que des dents ou des marteaux, et tournant dans des sens opposés et à des vitesses différentes, de manière à broyer et lacérer les déchets.

Dans les déchiqueteurs classiques, les deux arbres rotatifs sont disposés horizontalement dans une chambre en forme de conduit vertical, les matériaux étant introduits par le haut sur les deux arbres et s'évacuant vers le bas une fois déchiquetés. Ainsi, l'alimentation et l'évacuation se font automatiquement par gravité, ce qui assure un fonctionnement simple et sûr. Toutefois, les matériaux à déchiqueter peuvent contenir des parties spécialement dures, qui ne peuvent ni être broyées ni passer entre les arbres et qu'il est difficile d'évacuer de la chambre.

Une solution à ce problème est fournie par le document GB-A-2 024 654 représentant l'état de la technique le plus proche de la présente invention. Dans la machine décrite dans ce document, les axes des deux arbres sont décalés horizontalement et verticalement l'un par rapport à l'autre. En face de ces arbres, une paroi de guidage, constituée essentiellement par un volet basculant, maintient les matériaux au-dessus des arbres pendant le déchiquetage et s'ouvre vers une coulisse extérieure pour évacuer automatiquement les éléments trop durs. Cependant, ce type de volet et ses organes de commande doivent être extrêment robustes, donc coûteux, pour supporter la poussée des matériaux contenus dans la chambre. En outre, les manoeuvres de fermeture du volet peuvent être bloquées par des matériaux retenus par le bord de l'ouverture.

Par conséquent, la présente invention a pour but de remédier aux inconvénients susmentionnés en perfectionnant les déchiqueteurs connus de manière à fournir un dispositif robuste et sûr, permettant une évacuation automatique des éléments particulièrement durs.

Dans ce but, l'invention concerne un déchiqueteur du type mentionné plus haut, caractérisé en ce que la paroi de guidage comporte un volet coulissant, disposé en face de l'arbre inférieur et coulissant suivant une trajectoire en arc de cercle qui est concentrique avec cet arbre, ce volet comportant des chicanes d'obturation entre lesquelles passent les organes de déchiquetage montés sur l'arbre inférieur.

Ce volet coulissant peut avantageusement être monté sur des coulisses en arc de cercle disposées le long des parois frontales de la chambre. De préférence, le déchiqueteur comporte un mécanisme hydraulique d'ouverture et de fermeture du volet coulissant, ledit mécanisme étant disposé à l'extérieur de la chambre. Il comporte en outre un mécanisme de verrouillage du volet coulissant en position fermée, ce mécanisme étant muni de préférence d'une commande hydraulique. Le volet coulissant peut comporter, le long de son bord supérieur, un déflecteur disposé à l'extérieur de la chambre et agencé pour guider hors de cette chambre les matériaux qui s'en échappent.

En plus dudit volet coulissant, la paroi de guidage peut comporter un volet supérieur pivotant autour d'un axe horizontal situé à proximité du bord supérieur de ce volet, le bord inférieur du volet se trouvant, en position fermée, en appui contre le bord supérieur du volet coulissant. Dans cette forme de réalisation, le volet supérieur comporte de préférence, le long de son bord inférieur, une plaque d'appui agencée pour s'appliquer contre le déflecteur du volet inférieur en position fermée des deux volets. Le déchiqueteur peut comporter également un mécanisme hydraulique d'ouverture et de fermeture du volet supérieur.

La présente invention sera mieux comprise à l'aide de la description, donnée ci-dessous à titre d'exemple, d'une forme de réalisation préférée en référence au dessin annexé, dans lequel:
La figure 1 est une vue schématique en élévation, partiellement coupée, d'un déchiqueteur selon la présente invention,
La figure 2 est une vue en coupe verticale transversale selon la ligne II-II de la fig. 1,
La figure 3 est une vue frontale en élévation selon la ligne lll-lll de la fig. 1, et
La figure 4 est une vue schématique en coupe axiale d'un mécanisme de verrouillage du volet inférieur.

De manière connue, le déchiqueteur représenté sur la fig. 1 comporte essentiellement un corps 1 de forme sensiblement parallélépipèdique, dont l'intérieur comporte une chambre 2 qui est ouverte vers le haut et vers le bas. Une trémie 3 est fixée sur le corps 1 au-dessus de l'ouverture supérieure de la chambre 2 pour introduire par gravité les matériaux à traiter dans la chambre. Le corps 1 est monté sur un bâti ajouré 4, qui permet aux produits déchiquetés de tomber librement par l'orifice inférieur de la chambre 2, par exemple en direction d'une fosse, d'un wagonnet ou d'un convoyeur en vue de leur évacuation.

A l'intérieur de la chambre 2, le déchiqueteur comporte deux arbes rotatifs 5 et 6 à axes horizontaux et parallèles, équipés d'organes saillants de déchiquetage et entraînés respectivement par des moteurs hydrauliques 7 et8 qui sont montés sur les faces frontales extérieures du corps 1. Ces moteurs sont alimentés en fluide hydraulique à haute pression par l'intermédiaire d'un dispositif de commande automatique (non représenté).

Les caractéristiques essentielles du déchiqueteur selon la présente invention apparaissent plus clairement sur une vue en coupe transversale, c'est-à-dire sur la fig. 2. On remarque que, contrairement aux déchiqueteurs classiques, les axes respectifs 5a et 6a des deux arbres rotatifs 5 et 6 sont décalés à la fois verticalement et horizontalement l'un par rapport à l'autre. L'arbre supérieur 5 s'étend dans la partie supérieure de la chambre 2, tandis que l'arbre inférieur 6 est disposé en contrebas de l'arbre 5, dans une position telle que son axe 6a se trouve sensiblement dans un plan vertical 10 qui est tangent à la surface périphérique de l'arbre supérieur 5.

Pour déchiqueter les matériaux à traiter, chacun des deux arbres 5 et 6 comporte, d'une manière bonnue, une série d'anneaux de coupe 11 qui sont pourvus de dents sur leur périphérie et qui sont séparés les uns des autres le long de chaque arbre par des bagues 12 qui coopèrent avec les dents des anneaux de coupe de l'autre arbre pour découper les matériaux à traiter. Dans ce but, les deux arbres 5 et 6 sont entraînés en rotation par leurs moteurs respectifs dans des sens opposés et à des vitesses légèrement différentes, de sorte que les matériaux sont entraînés par les dents des anneaux de coupe 11 de manière à passer entre les deux arbres 5 et 6 et à être cisaillés d'une part par les anneaux de coupe adjacents et, d'autre part, entre chaque anneau de coupe 11 et la bague 12 qui lui fait face.

La chambre 2 comporte une paroi arrière 14 qui dans l'exemple représenté ici, est sensiblement verticale et qui est équipée d'une rangée de chicanes d'obturation 15 réparties entre les anneaux de coupe 11 de l'arbre supérieur 5 pour empêcher une remontée intempestive des matériaux déchiquetés.

De l'autre côté des deux arbres, la chambre 2 comporte, sur toute sa longueur, uneparoi de guidage 16 qui est inclinée de manière à former, devant les deux arbres, un espace qui se rétrécit vers le bas pour amener les matériaux vers la zone où ils seront saisis par les dents des anneaux de coupe 11 des deux arbres. En fait, il s'agit ici simplement d'une paroi sensiblement plane qui est plus proche de l'arbre inférieur 6 que de l'arbre supérieur 5.

En réalité, la paroi de guidage 16 est constituée essentiellement de deux volets mobiles, à savoir un volet inférieur 20 qui est disposé en face de l'arbre inférieur 6 et un volet supérieur 21 qui est adjacent au volet inférieur 20 et s'appuie contre lui. Les volets 20 et 21 sont dessinés ici en traits continus dans leur position fermée, dans laquelle ils forment une paroi continue tiu haut de la chambre 2 jusque au-dessous de l'arbre inférieur 6. On remarquera que le volet inférieur 20 est muni de chicanes d'obturation 22 qui sont analogues aux chicanes 15 de la paroi arrière 14.

En coupe transversale, le volet inférieur 20 comporte essentiellement une plaque antérieure épaisse 24 en tôle raidie par des longerons 25, et un déflecteur 26 constitué par une tôle soudée le long du bord supérieur de la plaque antérieure 24. Aux deux extrémités du volet 20, ces plaques sont fixées sur une traverse composée 27 qui est parallèle à la paroi frontale du corps 1. Perpendiculairement à cette paroi, chaque traverse 27 porte deux goupilles 28 et 29 qui sont engagées dans une coulisse 30 en forme d'arc de cercle ménagée le long de la paroi frontale du corps 1. Cet arc de cercle est centré sur l'axe 6a de l'arbre inférieur. Ainsi, le volet inférieur 20 peut être déplacé en coulissant autour de l'arbre inférieur 6 jusqu'à sa position ouverte dessinée en traits interrompus et indiquée par 20a. Dans cette position, le déflecteur 26 occupe une position 26a dans laquelle il est incliné vers l'extérieur de la chambre 2 au dessus d'une glissière 32.

Une fois ramené dans sa position fermée, le volet inférieur 20 est verrouillé en position au moyen d'un mécanisme de verrouillage qui sera décrit plus loin et qui s'engage dans un orifice 33 ménagé dans chacune des traverses 27.

On peut remarquer également que les deux extrémités du volet inférieur 20 sont équipées de tôles de recouvrement 34 et 35 qui obturent les parties des coulisses 30 qui se trouvent à découvert, respectivement dans la position fermée et la position ouverte du volet afin d'empêcher que des produits y pénètrent.

En coupe transversale, le volet supérieur 21 est constitué par un arbre supérieur 40, une plaque épaisse antérieure 41 épaulée par des raidisseurs 42 et une plaque d'appui 43 soudée le long du bord inférieur de la plaque antérieure 41. L'arbre supérieur 40 est monté de manière pivotante dans les parois frontales du corps 1 du déchiqueteur.

Quand le volet inférieur 20 est en position fermée, le volet supérieur 21 est maintenu en position fermée du fait que sa plaque d'appui 43 se trouve appliquée contre le déflecteur 26 par le poids du volet et des matériaux se trouvant dans la chambre 2. En revanche, quand le volet inférieur 20 est ouvert, il est possible d'ouvrir aussi le volet supérieur 21 en le faisant pivoter sur son arbre 40 pour l'amener dans sa position ouverte dessinée en traits interrompus et désignée par 21a.

La fig. 3 montre une face frontale du corps 1 du déchiqueteur, comportant des montures respectives 45 et 46 pour les arbres 5 et 6. Ces montures sont connues en soi et elles ne seront pas décrites ici en détail. La monture 46 de l'arbre inférieur est solidaire du moteur hydraulique entraînant cet arbre; elle comporte un bras de rappel 47 fixé dans un support élastique 48.

En outre, la fig. 3 montre les mécanismes d'actionnement des volets 20 et 21. Les goupilles 28 et 29, solidaires du volet iniérieur 20 et engagées dans la coulisse 30, sont fixées à un étrier 50, sur lequel est articulée la tige de piston d'un vérin hydraulique 51 dont l'autre extrémité est montée sur le corps 1. Ainsi, le vérin 51 permet de déplacer l'étrier 50 le long de la coulisse 30 jusqu'à sa position inférieure 50a dessinée en traits interrompus correspondant à la position ouverte du volet inférieur 20, puis de le ramener dans sa position initiale. Un dispositif semblable est prévu sur l'autre face frontale du corps 1.

L'arbre supérieur 40 du volet supérieur 21 est monté dans un pivot dans chacune des faces frontales du corps 1 et il est solidaire, à l'extérieur de ce corps, d'un levier 53 sur lequel est articulée la tige de piston d'un vérin hydraulique 54 qui permet de faire pivoter le volet supérieur dans un sens et dans l'autre. Un vérin identique peut être prévu à l'autre extrémité du déchiqueteur. Enfin, la fig. 3 montre l'extrémité d'un vérin hydraulique 55 de commande du mécanisme de verrouillage du volet inférieur. Ce mécanisme est représenté plus en détail sur la fig. 4.

En référence à la fig. 4, ledit mécanisme de verrouillage comprend un verrou 56 coulissant dans un support 57, ce verrou étant accouplé par une articulation 58 à la tige de piston du vérin de commande 55. L'extrémité du verrou 56 est légèrement biseautée et elle s'engage dans l'orifice correspondant 33 ménagé dans la traverse d'extrémité 27 du volet inférieur 20 ou, plus précisément, dans un bloc solidaire de la traverse 27. Lorsqu'il est retiré, le verrou 56 occupe la position 56a dessinée en traits interrompus.

Le support 57 de ce mécanisme est fixé sur la paroi frontale du corps 1 du déchiqueteur dans une position correspondant à la position de l'orifice 33 quand le volet inférieur 20 occupe sa position fermée. En actionnant le vérin 55, on fait avancer le verrou 56 dans l'orifice 33 jusqu'à ce que le verrou soit bloqué en position par les faces biseautées du verrou 56. Celui-ci supporte alors l'essentiel des forces transversales s'exerçant sur le volet inférieur 20 et en partie sur le volet supérieur 21 pendant le fonctionnement du déchiqueteur.

Ce fonctionnement sera décrit en référence aux fig. 2 et 3. Les volets 20 et 21 étant en position fermée, les matériaux à traiter sont introduits par le haut dans la chambre 2, dans laquelle la paroi de guidage 16 les a'mène à proximité des arbres 5 et 6 pour qu'ils soient happés et déchiquetés par les dents des anneaux de coupe 11. Les fragments résultant de ce traitement tombent directement sous le déchiqueteur et sont évacués. Si un élément dur ne peut pas être déchiqueté, il reste dans la chambre 2, entre le volet supérieur 21 et les deux arbres 5 et 6. Si cet élément ne peut pas être détruit par diverses manoeuvres, par exemple à l'aide d'une brève inversion des sens de rotation des arbres, il peut être évacué facilement dans le déchiqueteur selon la présente invention grâce à une manoeuvre d'ouverture du volet inférieur 20 et, si nécessaire, du volet supérieur 21. On provoque l'ouverture de ces volets en agissant uniquement sur des commandes hydrauliques, tout d'abord celles des vérins 55 pour ouvrir le mécanisme de verrouillage, puis celles des vérins 51 pour ouvrir le volet inférieur 20 et, enfin, celles du ou des vérins 54 pour provoquer l'ouverture du volet supérieur 21. Une fois que les deux volets occupent leurs positions respectives d'ouverture 20a et 21a, la chambre 2 se trouve presque complètement ouverte latéralement, entre l'arbre supérieur 40 du volet supérieur et le déflecteur 26a du volet inférieur.

Grâce à leur position relative, les deux arbres 5 et 6 présentent, du côté de la partie particulièrement dure, une surface fortement inclinée ayant pour effet la chute immédiate de cet élément dur sur le déflecteur 26a, vers l'extérieur de la chambre 2. C'est à ce point de vue que la position décrite plus haut de l'axe 6a, à proximité d'un plan vertical tangent à la surface de l'arbre supérieur 5, s'avère avantageuse, car ainsi, la surface supérieure de l'arbre 6 ne peut pas retenir l'élément non broyé et relativement volumineux sans que celui-ci tombe à l'extérieur de la chambre 2.

Il est toutefois possible de prévoir un moindre décalage vertical de l'axe 6a par rapport à l'axe 5a. Dans le cas illustré ici, notamment sur la fig. 2, un plan 60 commun aux deux axes 5a et 6a est incliné, par rapport à l'horizontale, d'un angle β égal à environ 71°. En fait, on peut prévoir des déchiqueteurs dans lesquels cette inclinaison p est beaucoup plus faible, tout en permettant une évacuation automatique des éléments durs. Cependant, si cette inclinaison est trop faible, il faut contribuer à cette évacuation par une brève inversion du sens de rotation des arbres. En pratique, l'inclinaison β peut être comprise entre 30° et 80°, mais de préférence entre 60° et 75°.

La présente invention n'est pas limitée aux formes de réalisation décrites, mais elle s'étend à diverses autres modifications ou variantes. En particulier, la coulisse 30 pourrait être supprimée dans certaines réalisations ou remplacée partout autre moyen de guidage équivalent, par exemple par deux bras qui pivotent autour de l'axe de l'arbre inférieur. D'autre part, au lieu d'un volet inférieur coulissant et un volet supérieur basculant, la paroi de guidage pourrait comporter deux volets coulissants adjacents et disposés l'un au-dessus de l'autre, le volet coulissant inférieur étant disposé en face de l'arbre inférieur. On pourrait aussi envisager de remplacer le volet supérieur par un élément fixe s'étendant moins loin vers le bas, en prévoyant un seul volet coulissant ayant une plus grande hauteur que le volet 20 décrit ci-dessus.

## Revendications

1. Déchiqueteur comportant deux arbres rotatifs (5, 6) sensiblement horizontaux et parallèles, décalés verticalement et horizontalement l'un par rapport à l'autre, équipés d'organes saillants (11) de déchiquetage et disposés dans une chambre (2) dans laquelle les matériaux à déchiqueter sont introduits par-dessus et sont guidés de manière à passer entre les deux arbres rotatifs, (5, 6) ladite chambre (2) comprenant une paroi de guidage (16) des matériaux à déchiqueter qui est plus proche de l'arbre inférieur (6) que de l'arbre supérieur (5) et qui comporte une ouverture obturée par au moins un volet mobile (20, 21) s'etendant sensiblement sur toute la longueur de la paroi, caractérisé en ce que la paroi de guidage coumporte un volet coulissant (20), disposé en face de l'arbre inférieur (6) et coulissant suivant une trajectoire en arc de cercle qui est concentrique avec cet arbre, ce volet comportant des chicanes d'obturation (22) entre lesquelles passent les organes de déchiquetage (11) montés sur l'arbre inférieur.

2. Déchiqueteur selon la revendication 1, caractérisé en ce que le volet coulissant (20) est monté sur des coulisses en arc de cercle disposées le long des parois frontales de la chambre (2).

3. Déchiqueteur selon la revendication 1, caractérisé en ce qu'il comporte un mécanisme hydraulique (51) d'ouverture et de fermeture du volet coulissant, ledit mécanisme étant disposé à l'extérieur de la chambre.

4. Déchiqueteur selon la revendication 1, caractérisé en ce qu'il comporte un mécanisme de verrouillage (56) du volet coulissant en position fermée, ce mécanisme étant muni de préférence d'une commande hydraulique (55).

5. Déchiqueteur selon la revendication 1, caractérisé en ce que le volet coulissant (20) comporte, le long de son bord supérieur, un déflecteur (26) disposé à l'extérieur de la chambre et agencé pour guider hors de cette chambre les matériaux qui s'en échappent.

6. Déchiqueteur selon la revendication 1, caractérisé en ce que la paroi de guidage comporte un volet supérieur (21) pivotant autour d'un axe horizontal situé à proximité du bord supérieur de ce volet, et en ce que ce volet est agencé pour se trouver, en position fermée, en appui contre le bord supérieur du volet coulissant (20).

7. Déchiqueteur selon les revendications 5 et 6, caractérisé en ce que le volet supérieur comporte, le long de son bord inférieur, une plaque d'appui (43) agencée pour s'appliquer contre le déflecteur (26) du volet coulissant en position fermée des deux volets.

8. Déchiqueteur selon l'une des revendications 6 ou 7, caractérisé en ce qu'il comporte un mécanisme hydraulique (54) d'ouverture et de fermeture du volet supérieur.

9. Déchiqueteur selon la revendication 1, caractérisé en ce que la paroi de guidage comporte deux volets coulissants adjacents et disposés l'un au dessus de l'autre, le volet coulissant inférieur (20) étant disposé en face de l'arbre inférieur (6).

## Patentansprüche

1. Shredder mit zwei rotierenden Achsen (5, 6), die im wesentlichen waagrecht und parallel, einander gegenüber senkrecht und waagrecht versetzt, mit herausragenden Teilen (11) für eine Zerkleinerung versehen und in einem Raum (2) angeordnet sind, in dem die Stoffe, die zu zerkleinern sind, von oben her eingetragen und derart geführt werden, daß sie zwischen den beiden rotierenden Achsen (5, 6) durchlaufen, wobei der besagte Raum (2) eine Wandung (16) für die Führung der Stoffe, die zu zerkleinern sind, enthält, die näher an der unteren Achse (6) als an der oberen Achse (5) ist, und eine Öffnung aufweist, die durch mindestens eine bewegliche Klappe (20, 21) verschlossen ist, die sich im wesentlichen auf die gesamte Länge der Wandung erstreckt, dadurch gekennzeichnet, daß die Führungswand eine gleitende Klappe (20) enthält, die gegenüber der unteren Achse (6) angeordnet ist und gemäß einem Kreisbogen, der zu dieser Achse konzentrisch ist, gleitet, wobei diese Klappe Verschlußbleche (22) enthält, zwischen denen die Zerkleinerungsteile (11), die auf der unteren Achse angeordnet sind, laufen.

2. Shredder gemäß Anspruch 1, dadurch gekennzeichnet, daß die gleitende Klappe (20) auf kreisbogenförmigen Gleitbahnen montiert ist, die entlang der Stirnseite des Raums (2) angeordnet sind.

3. Shredder gemäß Anspruch 1, dadurch gekennzeichnet, daß er eine hydraulische Einrichtung (51) für das Öffnen und das Schließen der gleitenden Klappe enthält, wobei die besagte Einrichtung außerhalb des Raumes plaziert ist.

4. Shredder gemäß Anspruch 1, dadurch gekennzeichnet, daß er eine mechanische Einrichtung für die Verriegelung (56) der gleitenden Klappe in geschlossener Stellung enthält, wobei diese mechanische Einrichtung vorzugsweise mit einer hydraulischen Steuerung (55) versehen ist.

5. Shredder gemäß Anspruch 1, dadurch gekennzeichnet, daß die gleitende Klappe (20) entlang ihres oberen Rands einen Abweiser (26) enthält, der außerhalb des Raums angebracht und eingerichtet ist, um außerhalb dieses Raums die ausgetragenen Stoffe zu führen.

6. Shredder gemäß Anspruch 1, dadurch gekennzeichnet, daß die Führungswand eine obere Klappe (21) besitzt, die um einen waagrechten Mittelpunkt in der Nähe des oberen Rands dieser Klappe schwenkt, und daß diese Klappe eingerichtet ist, um in geschlossener Stellung gegen den oberen Rand der gleitenden Klappe (20) anzuliegen.

7. Shredder gemäß den Ansprüchen 5 und 6, dadurch gekennzeichnet, daß die obere Klappe entlang ihres unteren Rands eine Stützplatte (43) enthält, die eingerichtet ist, um gegen den Abweiser (26) der gleitenden Klappe anzuliegen, wenn die beiden Klappen in geschlossener Stellung sind.

8. Shredder gemäß einem der Ansprüche 6 oder 7, dadurch gekennzeichnet, daß er eine hydraulische Einrichtung (54) für das Öffnen und das Schließen der oberen Klappe enthält.

9. Shredder gemäß Anspruch 1, dadurch gekennzeichnet, daß die Führungswand zwei nebeneinander stehende und übereinander angeordnete gleitende Klappen enthält, wobei die gleitende unter Klappe (20) gegenüber der unteren Achse (6) angeordnet ist.

## Claims

1. Shredder comprising two rotating shafts (5, 6) substantially horizontal and parallel, off-set vertically and horizontally with respect to each other, equipped with protruding shredding organs (11) and arranged in a chamber (2) in which materials to be shredded are introduced from above and are guided so as to pass between the two rotating shafts (5, 6), said chamber (2) including a wall (16) for guiding the materials to be shredded which is nearer the lower shaft (6) than the upper shaft (5) and which comprises an opening blocked by at least one mobile shutter (20, 21) reaching substantially over the whole length of the wall, characterised in that the guiding wall comprises a sliding shutter (20), positioned opposite the lower shaft (6) and sliding following the trajectory of the arc of a circle which is concentric with this shaft, this shutter comprising anti-blocking baffles (22) between which pass the shredding organs (11) mounted on the lower shaft.

2. Shredder according to claim 1, characterised in that the sliding shutter (20) is mounted on grooves having the shape of an arc of a circle, positioned along the front walls of the chamber (2).

3. Shredder according to claim 1, characterised in that it comprises a hydraulic mechanism (51) for the opening and closing of the sliding shutter, said mechanism being situated outside the chamber.

4. Shredder according to claim 1, characterised in that it comprises a locking mechanism (56) to lock the sliding shutter in its closed position, this mechanism being provided preferably with a hydraulic drive (55).

5. Shredder according to claim 1, characterised in that the sliding shutter (20) comprises, along its upper edge, a deflector (26) positioned outside the chamber and designed to guide out of the chamber, any materials which may escape.

6. Shredder according to claim 1, characterised in that the guiding wall comprises an upper shutter (21) pivoting around a horizontal axis situated close to the upper edge of this shutter, and in that this shutter is designed so that when closed it presses against the upper edge of the sliding shutter (20).

7. Shredder according to claims 5 and 6, characterised in that the upper shutter comprises, along its lower edge, a support plate (43) designed to press against the deflector (26) of the sliding shutter in the closed position of the two shutters.

8. Shredder according to one of the claims 6 or 7, characterised in that it comprises a hydraulic mechanism (54) for opening and closing the upper shutter.

9. Shredder according to claim 1, characterised in that the guiding wall comprises two sliding shutters arranged adjacent and one above the other, the lower sliding shutter (20) being positioned opposite the lower shaft (6).
